# FASCICULE DE BREVET EUROPEEN

(11) **EP 2 066 884 B1**
(45) Date de publication et mention de la délivrance du brevet: **24.08.2011**
(21) Numéro de dépôt: 06831227.1
(22) Date de dépôt: 22.09.2006
(51) Int. Cl.: F01P 7/16, F01P 3/18

(54) **CIRCUIT DE REFROIDISSEMENT D'UN MOTEUR THERMIQUE DE VEHICULE AUTOMOBILE**
KÜHLKREISLAUF FÜR DEN VERBRENNUNGSMOTOR EINES KRAFTFAHRZEUGS
COOLING CIRCUIT FOR THE THERMAL ENGINE OF AN AUTOMOTIVE VEHICLE

(43) Date de publication de la demande: 10.06.2009
(73) Titulaire: RENAULT TRUCKS, 69800 St Priest (FR)
(72) Inventeur: JUSTIN, Thomas, F-69530 Brignais (FR); DEMARLE, Frédéric, F-38090 Villefontaine (FR)
(74) Mandataire: Putet, Gilles
(86) Numéro de dépôt international: PCT/FR2006/050939
(87) Numéro de publication internationale: WO 2008/034959

(56) Documents cités:
- EP-A- 0 499 071
- EP-A- 1 201 889
- EP-A1- 1 295 740
- DE-A- 10 228 355
- DE-A- 10 302 170
- DE-B- 1 223 196
- GB-A- 2 401 167
- JP-A- 2004 360 460

## Description

### Domaine technique

L'invention se rapporte au domaine du refroidissement des moteurs thermiques de véhicule automobile tels que les voitures particulières, les camions, bus ou engins de chantiers. Un circuit de refroidissement traverse généralement une pluralité d'organes mécaniques à refroidir et peut permettre également de réchauffer certains éléments consommateurs d'énergie calorifique, reliés par des tubulures ou autres canalisations souples ou rigides dans lesquelles circule un fluide caloporteur couramment désigné par le terme de liquide de refroidissement.

L'invention concerne plus particulièrement un agencement particulier du circuit de refroidissement visant dissiper plus efficacement la chaleur vers l'atmosphère et à améliorer le rendement global des échanges thermiques entre les différents organes mécaniques et éléments à réchauffer du véhicule automobile.

### Art antérieur

De façon générale, le circuit de refroidissement d'un moteur thermique de véhicule automobile comporte un circuit principal dit à "haute température" permettant de refroidir et de réguler la température du moteur thermique. Un tel circuit principal comprend ainsi un radiateur permettant d'évacuer l'énergie calorifique dégagée par le moteur et véhiculée par le liquide de refroidissement. Ce radiateur permet un échange thermique avec un flux d'air ambiant fonction de la vitesse du véhicule et/ou de l'actionnement du ventilateur. Une pompe fait également partie de ce circuit principal et permet d'adapter le débit du liquide de refroidissement dans le circuit. Un thermostat agencé sur le circuit principal permet de court-circuiter le radiateur et ainsi d'échauffer plus rapidement le liquide de refroidissement

Par ailleurs, le circuit principal de refroidissement moteur peut également être utilisé pour différentes applications, et notamment pour refroidir différents équipements. Parmi ces éléments figurent par exemple et en particulier un condenseur du circuit de climatisation de l'habitacle du véhicule automobile, mais également un échangeur du circuit d'huile de refroidissement moteur, du circuit d'huile de refroidissement de boîte de vitesse, du circuit de l'air comprimé de suralimentation ou encore du circuit de recyclage des gaz d'échappement également appelés "Exhaust Gaz Recycling" (EGR).

Pour refroidir ces différents éléments, des circuits secondaires peuvent donc être connectés au circuit principal de refroidissement. Le liquide de refroidissement peut, dans un premier mode de réalisation tel que décrit dans le document FR 2 832 185, passer dans un radiateur dédié à cette boucle secondaire pour abaisser sa température en dessous de celle du liquide de refroidissement dans le circuit principal. Le liquide de refroidissement passe ensuite dans l'équipement à refroidir. Une telle boucle secondaire est généralement désignée par le terme de "boucle basse température", puisque l'on abaisse la température du liquide de refroidissement avant de l'utiliser pour refroidir un équipement.

Cependant, les différents équipements à refroidir n'ont pas besoin d'être refroidis à basse température et peuvent être refroidis par le circuit principal dit à "haute température". Ainsi, le système de recyclage des gaz d'échappement (EGR) peut être refroidi directement par le liquide de refroidissement circulant dans la boucle principale dont la température maximale est de l'ordre de 110°C. En effet, le circuit de refroidissement des gaz recyclés doit permettre de faire baisser la température des gaz d'échappement d'une température de 600°C à environ 180°C, et par conséquent un fluide à 110°C permet un tel refroidissement. Il en est de même pour le circuit de refroidissement de l'air de suralimentation qui doit permettre de refroidir l'air comprimé dont la température en sortie de compresseur est d'environ 200°C à 250°C.

Ainsi, dans cet art antérieur, l'air de ventilation évacue, dans les radiateurs, l'ensemble de l'énergie calorifique générée par les sources de chaleur. L'air ne peut cependant s'échauffer au-delà de la température du liquide refroidissement présent dans le circuit principale.

Selon un autre art antérieur, les circuits secondaires peuvent également être dépourvus de radiateurs. Dans ce cas, le radiateur du circuit principal doit évacuer la quantité de chaleur supplémentaire fournie au liquide de refroidissement.

Cependant, il faut alors augmenter la surface d'échange thermique du radiateur, ce qui peut se révéler incompatible avec l'encombrement disponible au niveau de la face avant du véhicule.

On connaît également, et tel que décrit dans le document US-5 244 256, des circuits de refroidissement de véhicule automobile comportant deux boucles séparées de refroidissement, l'une étant dédiée spécifiquement au refroidissement du dispositif de recyclage des gaz d'échappement (EGR).

Cependant, une telle installation nécessite de multiplier les éléments propres à chaque boucle de refroidissement indépendante, tel que les pompes et les vases d'expansion.

Ainsi, le but de l'invention est d'améliorer le refroidissement d'une installation thermique formée par un moteur et l'ensemble de ses équipements annexes.

Un second objectif de l'invention est de réduire le nombre d'éléments, notamment en utilisant une seule pompe, un seul vase d'expansion et un seul système de dégazage pour les deux circuits de refroidissement.

### Exposé de l'invention

L'invention concerne donc un circuit de refroidissement d'un moteur thermique de véhicule automobile comportant une boucle principale comprenant un premier échangeur captant la chaleur d'une première source de chaleur. Cet échange s'effectue généralement à l'intérieur de conduites ménagées dans le bloc moteur au niveau des cylindres ou dans la culasse au niveau des chambres de combustion. La boucle principale comprend également un premier radiateur et une pompe permettant d'assurer un débit suffisant pour évacuer l'énergie calorifique dégagée par la combustion à l'intérieur du moteur. Les différents éléments de la boucle principale sont connectés en série au moyen de durites permettant la circulation du liquide de refroidissement. En conditions normales de fonctionnement, la température du liquide est maintenue à une température inférieure ou égale à une valeur de seuil prédéterminée.

Selon l'invention, le circuit de refroidissement se caractérise en ce qu'il comporte une première dérivation de la boucle principale agencée en parallèle par rapport au premier radiateur. Cette première dérivation comprend successivement, selon le sens de circulation du flux du liquide de refroidissement, un second échangeur captant la chaleur d'une seconde source de chaleur et un second radiateur connectés en série au moyen de durites permettant la circulation du liquide de refroidissement. En conditions normales de fonctionnement, la température du liquide de refroidissement en sortie du second échangeur est portée à une température supérieure ou égale à la valeur de seuil prédéterminée.

Autrement dit, on utilise le liquide de refroidissement échauffé par le passage à l'intérieur des conduites du moteur thermique pour directement refroidir ou réchauffer des équipements particuliers du véhicule avec un fluide de refroidissement à plus haute température. En effet, certains équipements ne nécessitent pas d'utiliser un liquide de refroidissement dont la température est régulée en dessous de la valeur de seuil prédéterminée. Le liquide de refroidissement est donc, dans cette dérivation, porté à une température supérieure à celle du liquide dans la boucle principale. Ainsi, la boucle principale peut être désignée comme étant une boucle "haute température", tandis que la dérivation peut être désignée comme étant une dérivation "très haute température".

Plus précisément, dans la boucle principale, la température du liquide de refroidissement doit être maintenue inférieure à la valeur de seuil prédéterminée d'environ 110°C. La surchauffe du moteur pourrait avoir des conséquences préjudiciables sur les joints moteurs ou encore sur les jeux internes permettant le coulissement des pistons à l'intérieur des cylindres, et de manière générale sur la lubrification des différentes pièces mécaniques en mouvement. Cependant, les différents équipements connectés à cette dérivation "très haute température" ne nécessitent pas une telle régulation en température, et peuvent supporter des températures bien supérieures. Ainsi, la température du liquide de refroidissement en sortie du second échangeur est supérieure à la température du liquide de refroidissement dans le circuit principal, en régime nominal.

Un tel circuit de refroidissement permet donc d'améliorer l'échange thermique entre l'air de ventilation traversant les radiateurs et le liquide de refroidissement grâce notamment à l'augmentation de l'écart de température entre ces deux fluides.

Comme déjà évoqué, les sources de chaleur, dont une partie de l'énergie calorifique est évacuée dans le second échangeur, peuvent être de natures différentes. Les différentes sources peuvent alors être utilisées de manière indépendante ou combinée selon divers modes de réalisation du second échangeur.

Selon un premier mode de réalisation de l'invention, la seconde source de chaleur du second échangeur peut comporter un circuit du système de recyclage des gaz d'échappement.

Dans ce cas, le second échangeur est, par exemple, du type liquide / gaz dans lequel les gaz dégagés lors de combustions à l'intérieur du moteur, sont récupérés et refroidis au moyen de l'échangeur et passent d'une température d'environ 600°C à environ 180°C. Cet abaissement de température est dû à l'échange thermique avec le liquide de refroidissement pénétrant dans la première dérivation de la boucle principale du circuit de refroidissement. A la sortie du second échangeur, le liquide de refroidissement est donc à une température plus élevée que dans le circuit principal.

Selon un second mode de réalisation, la seconde source de chaleur du second échangeur peut comporter un circuit de l'huile de lubrification du moteur thermique. Dans ce cas, le second échangeur est du type liquide/liquide dans lequel le liquide de refroidissement est échauffé par l'huile de lubrification du moteur.

Selon un troisième mode de réalisation, la seconde source de chaleur du second échangeur peut comporter un circuit d'air comprimé de suralimentation.

Dans ce cas, le second échangeur est, par exemple, du type liquide/gaz dans lequel le liquide de refroidissement emmagasine de l'énergie calorifique véhiculée par l'air préalablement comprimé par un dispositif du type compresseur ou turbocompresseur. En effet, la température de l'air en sortie de ce type de dispositif est généralement de l'ordre de 200 à 250°C.

Ces différents modes de réalisation peuvent, lorsqu'ils sont combinés, être intégrés au sein d'un même échangeur à multiples canaux, permettant de véhiculer plusieurs fluides et étant séparés au moyen d'une surface d'échange thermique. De nombreux types d'échangeurs peuvent notamment être utilisés, tels que par exemple les échangeurs de type "à plaques", ou les échangeurs tubulaires.

L'utilisation d'un radiateur séparé pour la dérivation permet d'améliorer le rendement de l'échange thermique entre l'air et le fluide à refroidir à une température supérieure. En effet, à un débit d'air de ventilation donné, ce radiateur indépendant permet de dissiper plus de chaleur en augmentant l'écart de température entre l'entrée et la sortie des échangeurs. De plus, cet agencement permet de réduire le dimensionnement du radiateur du circuit principal.

Par ailleurs, les radiateurs de la boucle principale et de la dérivation "très haute température", peuvent être agencés l'un par rapport à l'autre de diverses manières.

Selon une première variante, ces radiateurs peuvent être agencés aérauliquement en série. Dans ce cas, l'air capté par la face avant du véhicule pénètre successivement au travers des ailettes de refroidissement du radiateur de la boucle principale puis de la première dérivation. Autrement dit, les deux radiateurs sont agencés l'un derrière l'autre, par exemple perpendiculairement à la direction d'avancement du véhicule correspondant à la direction du flux d'air.

Dans ce cas l'air qui permet de refroidir le second radiateur est à une température supérieure par rapport à celle de l'air extérieur, soit par exemple d'environ 100°C lorsque l'air extérieur est à 40°C. Cette augmentation de température de l'air n'est toutefois pas préjudiciable, puisque le liquide de refroidissement circulant dans le second radiateur est également à une température supérieure. Ainsi l'air, même échauffé, peut, dans le second radiateur, refroidir le liquide de refroidissement.

Par ailleurs, le second radiateur présente de préférence des dimensions inférieures ou égales au premier radiateur, et ainsi ne génère pas d'augmentation de l'encombrement en largeur et hauteur de la surface de captation de l'air en face avant du véhicule. Ainsi, à surface frontale totale égale, un tel circuit de refroidissement comprenant une dérivation "très haute température" permet d'augmenter la puissance thermique dissipée.

Selon une seconde variante, les premier et second radiateurs peuvent être agencés aérauliquement en parallèle. Dans ce cas, les deux radiateurs peuvent être refroidis par des flux d'air distincts, ce qui engendre une surface globale d'échange supérieure à la dimension du plus grand des deux radiateurs. Cet agencement permet cependant d'améliorer le rendement global du refroidissement puisque, dans ce cas, le flux d'air traversant les deux radiateurs est à la même température correspondant à la température du milieu extérieur.

Les deux radiateurs peuvent également être refroidis par un même flux d'air dévié après le passage au travers du premier radiateur. Dans ce cas, le flux d'air traversant le second radiateur est à une température supérieure à celle du flux d'air traversant le premier radiateur.

De manière à améliorer la rapidité de montée en température du liquide de refroidissement dans la boucle principale, un thermostat peut être positionné sur cette boucle de manière à réguler le débit de liquide de refroidissement en fonction de sa température.

Selon un premier mode de réalisation, la première dérivation peut être agencée en aval, selon le sens de circulation du liquide de refroidissement, du thermostat agencé sur le circuit principal. Dans ce cas, lorsque le thermostat bloque la circulation du liquide de refroidissement à l'intérieur du premier radiateur, il bloque par la même occasion la circulation du liquide de refroidissement dans la première dérivation. Le liquide de refroidissement n'est donc pas refroidi et circule en circuit fermé dans le premier échangeur.

Selon un second mode de réalisation, la première dérivation peut être agencée en amont, toujours selon le sens de circulation du liquide de refroidissement, d'un thermostat agencé sur le circuit principal. Dans ce cas, lorsque le thermostat est actionné, le liquide de refroidissement ne circule plus dans le premier radiateur, mais il peut cependant circuler dans la première dérivation.

Avantageusement, dans ce cas, la première dérivation peut comporter un second thermostat. De cette manière, il est possible d'augmenter la rapidité de chauffe du liquide de refroidissement, en ne le faisant circuler que dans les premier et second échangeurs de chaleur sans réaliser son refroidissement dans les premier et second radiateurs.

Par ailleurs, la première dérivation peut comporter une valve de régulation. Une telle valve permet ainsi de réguler le débit du liquide refroidissement dans la première dérivation.

Selon un mode de réalisation particulier, le circuit de refroidissement peut comporter une seconde dérivation de la boucle principale, agencée en parallèle par rapport au premier radiateur et au premier échange de chaleur, cette seconde dérivation pouvant avoir successivement selon un sens de circulation du liquide de refroidissement, un troisième radiateur et un troisième échangeur captant la chaleur d'une troisième source de chaleur connectés en série au moyen de durites permettant la circulation du liquide de refroidissement.

En effet, le circuit de refroidissement peut également comporter une seconde dérivation permettant de fournir de la chaleur à une température inférieure à celle de la boucle principale. Cette seconde dérivation joue alors le rôle de dérivation "basse température". Dans ce cas, le refroidissement de l'air de suralimentation peut notamment s'effectuer en deux étapes. Un premier refroidissement au moyen du second échangeur de la première dérivation "très haute température" permet un premier abaissement au contact du fluide de refroidissement à haute température. Un second refroidissement de l'air de suralimentation dans le troisième échangeur de la seconde dérivation permet de tirer avantage d'un fluide de refroidissement à basse température. Des cycles analogues, consistant à utiliser le second échangeur comme «*pré-cooler*» et le troisième échangeur comme «*cooler*», peuvent également être utilisés pour refroidir l'huile moteur ou les gaz d'échappement du système de recyclage.

En pratique, la première dérivation peut également comporter un quatrième échangeur de chaleur connecté à un circuit de réchauffage de l'air de ventilation de la cabine du véhicule.

En effet, et notamment en hiver, il peut être nécessaire de chauffer rapidement la cabine du véhicule. Cet échangeur de chaleur peut être agencé parallèlement par rapport au second radiateur, notamment au niveau de la sortie du second échangeur de chaleur de la boucle haute température. En effet, dans ce cas, le liquide de refroidissement est porté à très haute température, avant de pénétrer dans le quatrième échangeur de chaleur. Cet apport d'énergie calorifique permet notamment d'améliorer l'efficacité du transfert thermique.

### Description sommaire des figures

La manière de réaliser l'invention ainsi que les avantages qui en découlent, ressortiront bien de la description du mode de réalisation qui suit, donné à titre indicatif et non limitatif, à l'appui des figures annexées dans lesquelles :
■ la figure 1 est une représentation schématique d'un circuit de refroidissement conforme à l'invention ;
■ la figure 2 est une représentation schématique d'un second échangeur de chaleur captant la chaleur dégagée par différents éléments du véhicule ;
■ les figures 3 à 5 représentent différentes variantes du circuit de refroidissement conforme à l'invention.

### Manière de réaliser l'invention

Comme déjà évoqué, l'invention concerne un circuit de refroidissement d'un moteur thermique de véhicule automobile. Un tel circuit peut notamment être rapporté dans le compartiment moteur d'une voiture, d'un camion, d'un autocar, d'un autobus ou d'un véhicule de chantier notamment.

Tel que représenté à la figure 1, le circuit de refroidissement peut se décomposer en une boucle principale 1 sur laquelle est rapportée une dérivation 11. La boucle principale 1 comprend un premier échangeur 2 captant la chaleur d'une première source de chaleur, un radiateur 3 et une pompe 4. Ces différents éléments sont connectés en série au moyen des durites 5,6,7,8,9. Ainsi la pompe 4 permet de faire circuler le liquide de refroidissement à la fois dans la boucle principale 1 et dans la première dérivation 11. Par ailleurs, la pompe 4 peut être agencée n'importe où dans la boucle principale 1 ou dans une de ses dérivations.

La première dérivation 11 est alors agencée en parallèle du premier radiateur 3. Des raccords en "T" sont alors agencés à la jonction entre les durites 5 et 6, et 7 et 8 de manière à connecter les durites 15 et 17 de la première dérivation 11 avec la boucle principale 1. L'extrémité aval de la dérivation 11 débouche ainsi entre la sortie du radiateur 3 et l'entrée du premier échangeur 2.

Cette première dérivation 11 comprend un second échangeur 12 captant la chaleur d'une seconde source de chaleur et un second radiateur 13. Ces deux éléments sont connectés en série au moyen de la durite 16.

Dans la boucle principale 1, la température du liquide de refroidissement ne doit pas dépasser une valeur de seuil prédéterminée T0, généralement de 110°C. Ainsi, on régule à la température T1 la température du liquide de refroidissement à la sortie du premier échangeur de chaleur 2, et donc dans les durites 5,6 et 15.

Par ailleurs, de par la circulation du liquide dans le second échangeur de chaleur 12, la température T2 du liquide de refroidissement dans la durite 16 en aval du second échangeur 12 est supérieure à la température T1 du liquide de refroidissement dans la durite 15 en amont de celui-ci. Or, lorsque le véhicule se trouve en conditions normales de fonctionnement, la température T1 du liquide de refroidissement, dans la boucle principale, est sensiblement égale à la valeur de seuil T0. Par conséquent, la température T2 du liquide de refroidissement dans la dérivation 11 est supérieure ou égale à la valeur de seuil prédéterminée T0 une fois le moteur à température.

Par ailleurs, et tel que représenté dans ce mode de réalisation, les premier et second radiateurs 13 peuvent être agencés aérauliquement en série. Ainsi, le flux d'air traversant le premier radiateur 3 passe ensuite au travers du second radiateur 13 sans qu'il n'y ait besoin de le dévier. La température extérieure peut, dans les cas extrêmes, être d'environ 40°C. Celle-ci est alors élevée après le passage au travers du premier radiateur 3. Cet agencement particulier des deux radiateurs 3,13 l'un derrière l'autre, permet de limiter la surface de captation d'air sur la face avant du véhicule.

Tel que représenté à la figure 2, le second échangeur de chaleur 12 positionné sur la dérivation 11, peut capter de la chaleur auprès d'une pluralité de sources de chaleur différentes agencées parallèlement ou en série. L'énergie calorifique captée par le liquide de refroidissement dans cet échangeur 12 fait passer le liquide de refroidissement de la température T1 à la température T2 dans la durite 16.

La ou les différentes sources de chaleur peuvent être formées par notamment un circuit 50 du système de recyclage des gaz d'échappement et/ou un circuit 60 de l'huile de lubrification du moteur thermique et/ou un circuit 70 d'air comprimé de suralimentation. En effet, la température de ces fluides est bien supérieure à la température T1 du liquide de refroidissement. L'écart de température avec le fluide de refroidissement dans la boucle haute température est suffisant pour assurer un refroidissement satisfaisant du liquide de refroidissement dans le second radiateur. De cette manière, on améliore le rendement global de l'échange thermique entre les différentes sources de chaleur et l'air de ventilation.

Tel que représenté à la figure 3, le second radiateur 33 de la dérivation 11 peut également être déportée latéralement par rapport à la surface arrière du premier radiateur 3. Dans ce cas, le flux d'air traversant le premier radiateur 3 peut, soit être dévié pour refroidir le second radiateur 33, soit directement évacué. Dans le cas où l'air extérieur est utilisé pour refroidir le second radiateur 33, on augmente alors la quantité de chaleur évacuée à surface de captation égale. En effet, l'air de ventilation peut être capté latéralement par rapport à la face avant du véhicule et cet agencement permet d'améliorer le rendement de l'échange thermique dans la boucle "très haute température".

Par ailleurs, la première dérivation 11 peut comporter une valve 20 de régulation du débit du liquide de refroidissement à l'intérieur de la première dérivation 11. Cette valve de régulation 20 permet, lorsque celle-ci est fermée, d'échauffer rapidement la température du liquide du liquide refroidissement dans l'échangeur 12. Lorsque la valve 21 est ouverte l'échangeur 12 dissipe alors une énergie calorifique maximale.

Par ailleurs, la boucle principale 1 peut comporter un thermostat 19, la première dérivation 11 étant agencée en aval de ce thermostat 19. Un tel thermostat 19 permet d'augmenter la rapidité de montée en température du liquide de refroidissement dans la boucle principale 1 au moyen d'une durite 49 « court-circuitant » le premier radiateur 3 et la première dérivation 11. Ainsi, le premier échangeur de chaleur 2 est un circuit fermé avec la pompe 4 et la chaleur emmagasinée par le liquide de refroidissement n'est pas échangé avec l'air du milieu extérieur.

Tel que représenté à la figure 4, le circuit de refroidissement peut également comporter une seconde dérivation 21 agencée en parallèle du premier échangeur de chaleur 2 et du premier radiateur 3 de la boucle principale 1. Cette deuxième dérivation 21 comporte successivement un troisième radiateur et un troisième échangeur 22 captant la chaleur d'une troisième source de chaleur. Ces deux éléments sont connectés en série au moyen de la durite 27 et reliés à la boucle principale 1 au moyen des trois durites 25,26 et 28. Cette seconde dérivation 21 permet notamment d'abaisser la température du liquide de refroidissement régulée dans la boucle principale à une température T1, de manière à refroidir un fluide pouvant notamment être un gaz ou un liquide dans le troisième échangeur de chaleur 22. Dans cette configuration, le second échangeur de chaleur 12 peut servir de « pré-cooler » à l'air comprimé de suralimentation, le troisième échangeur de chaleur 2 étant utilisé comme « cooler » en sortie du « pré-cooler ».

Les trois radiateurs 3, 13, 23 peuvent être agencés suivant diverses configurations, à savoir aérauliquement en série ou en parallèle.

Tel que représenté à la figure 5, la première dérivation 11 peut être agencée en amont du premier thermostat 29 agencé sur le circuit principal 1. De cette manière, lorsque l'on « court-circuite » le premier radiateur 3 au moyen de la durite 59, le liquide de refroidissement passe à l'intérieur de la première dérivation 11, et notamment au travers du second échangeur de chaleur 12. Ceci permet d'augmenter la rapidité de montée en température du liquide de refroidissement puisqu'il n'est plus refroidi par le premier radiateur 3 de la boucle principale 1.

Par ailleurs, un second thermostat 39 peut être agencé à l'intérieur de la première dérivation 11. Ce second thermostat 39 permet de « court-circuiter » le second radiateur 13 au moyen d'une durite 69 connectant directement la durite 15 avec la durite 18.

Par ailleurs, un quatrième échangeur de chaleur 32 peut être agencé en parallèle avec le second radiateur 13 sur la première dérivation 11 en aval du second échangeur. Ce quatrième échangeur de chaleur 32 peut être connecté à un circuit de réchauffage de l'air de ventilation de la cabine du véhicule.

Ce mode de réalisation permet notamment d'obtenir un chauffage rapide de la cabine, ce qui peut être avantageux pour dégivrer rapidement un pare-brise ou simplement améliorer le confort du véhicule. Il permet également d'améliorer le rendement de l'échange thermique dans le quatrième échangeur 32 puisque le fluide qui le traverse est à une température supérieure à celle de la boucle principale 1 sur laquelle il est en général agencé.

Il ressort de ce qui précède qu'un circuit de refroidissement conforme à l'invention présente de multiples avantages, notamment :
■ il permet d'améliorer le rendement global d'un échange thermique généré par l'ensemble des équipements chauffants ou à chauffer du véhicule ;
■ à rendement équivalent, il permet de réduire la surface de captation en air frais au niveau de la surface avant du véhicule ;
■ il permet d'améliorer le confort général du véhicule en améliorant la rapidité de chauffage de la cabine notamment.

## Revendications

1. Circuit de refroidissement d'un moteur thermique de véhicule automobile comportant une boucle principale 1 comprenant un premier échangeur (2) captant la chaleur d'une première source de chaleur, un premier radiateur (3) et une pompe (4) connectés en série au moyen de durites (5, 6, 7, 8) permettant la circulation d'un liquide de refroidissement, la température dudit liquide de refroidissement étant, en conditions normales de fonctionnement, maintenue à une température (T1) inférieure ou égale à une valeur de seuil prédéterminée (T0) une première dérivation (11) de la boucle principale (1) agencée en parallèle par rapport audit premier radiateur (3), **caractérisé en ce que** ladite première dérivation (11) comprend successivement, selon le sens circulation du liquide de refroidissement, un second échangeur (12) captant la chaleur d'une seconde source de chaleur et un second radiateur (13) connectés en série au moyen de durites (15-18) permettant la circulation dudit liquide de refroidissement, la température dudit liquide de refroidissement en sortie dudit second échangeur (12), étant, en conditions normales de fonctionnement, portée à une température (T2) supérieure ou égale à la valeur de seuil prédéterminée (T0).

2. Circuit de refroidissement selon la revendication 1, **caractérisé en ce que** la seconde source de chaleur du second échangeur (12) comporte un circuit (50) du système de recyclage des gaz d'échappement.

3. Circuit de refroidissement selon la revendication 1, **caractérisé en ce que** la seconde source de chaleur du second échangeur (12) comporte un circuit (60) de l'huile de lubrification du moteur thermique.

4. Circuit de refroidissement selon la revendication 1, **caractérisé en ce que** la seconde source de chaleur du second échangeur comporte un circuit (70) d'air comprimé de suralimentation.

5. Circuit de refroidissement selon la revendication 1, **caractérisé en ce que** lesdits premier (3) et second (13) radiateurs sont agencés aérauliquement en série.

6. Circuit de refroidissement selon la revendication 1, **caractérisé en ce que** lesdits premier (3) et second (33) radiateurs sont agencés aérauliquement en parallèle.

7. Circuit de refroidissement selon la revendication 1, **caractérisé en ce que** la première dérivation (11) est agencée en aval, selon le sens de circulation du liquide de refroidissement, d'un premier thermostat (19) agencé sur le circuit principal (1).

8. Circuit de refroidissement selon la revendication 1, **caractérisé en ce que** la première dérivation (11) est agencée en amont, selon le sens de circulation du liquide de refroidissement, d'un premier thermostat (29) agencé sur le circuit principal (1).

9. Circuit de refroidissement selon la revendication 8, **caractérisé en ce que** la première dérivation (11) comporte un second thermostat (39).

10. Circuit de refroidissement selon la revendication 1, **caractérisé en ce que** la première dérivation (11) comporte une valve de régulation (20).

11. Circuit de refroidissement selon la revendication 1, **caractérisé en ce qu'**il comporte une seconde dérivation (21) de la boucle principale (1), agencée en parallèle par rapport audit premier radiateur (3) et audit premier échangeur de chaleur (2), ladite seconde dérivation (21) comprenant successivement, selon le sens circulation du liquide de refroidissement, un troisième radiateur (23) et un troisième échangeur (22) captant la chaleur d'une troisième source de chaleur connectés en série au moyen de durites (25-28) permettant la circulation dudit liquide de refroidissement.

12. Circuit de refroidissement selon la revendication 1, **caractérisé en ce que** la première dérivation (11) comporte un quatrième échangeur de chaleur (32) connecté à un circuit de réchauffage de l'air de ventilation de la cabine du véhicule.

## Claims

1. A cooling circuit for a motor vehicle combustion engine, comprising a main loop (1) comprising a first exchanger (2) that collects the heat from a first heat source, a first radiator (3) and a pump (4) which are connected in series using hoses (5, 6, 7, 8) allowing the circulation of a liquid coolant, the temperature of said coolant being, under normal operating conditions, kept at a temperature (T1) lower than or equal to a predetermined threshold value (T0), a first bypass (11) of the main loop (1) arranged in parallel with said first radiator (3), **characterized in that** said first bypass (11) comprises, in succession, in the direction in which the coolant flows, a second exchanger (12) collecting heat from a second heat source and a second radiator (13), these being connected in series by means of hoses (15-18) allowing the circulation of said liquid coolant, the temperature of said coolant leaving said second exchanger (12) being, under normal operating conditions, raised to a temperature (T2) higher than or equal to the predetermined threshold value (T0).

2. The cooling circuit as claimed in claim 1, **characterized in that** the second heat source of the second exchanger (12) comprises a circuit (50) of the exhaust gas recirculation system.

3. The cooling circuit as claimed in claim 1, **characterized in that** the second heat source of the second exchanger (12) comprises a circuit (60) of the combustion engine lubricating oil.

4. The cooling circuit as claimed in claim 1, **characterized in that** the second heat source of the second exchanger comprises a compressed charge air circuit (70).

5. The cooling circuit as claimed in claim 1, **characterized in that** said first (3) and second (13) radiators are arranged, in terms of air flow, in series.

6. The cooling circuit as claimed in claim 1, **characterized in that** said first (3) and second (33) radiators are arranged, in terms of air flow, in parallel.

7. The cooling circuit as claimed in claim 1, **characterized in that** the first bypass (11) is arranged downstream, in the direction in which the coolant flows, of a first thermostat (19) arranged on the main circuit (1).

8. The cooling circuit as claimed in claim 1, **characterized in that** the first bypass (11) is arranged upstream, in the direction in which the coolant flows, of a first thermostat (29) arranged on the main circuit (1).

9. The cooling circuit as claimed in claim 8, **characterized in that** the first bypass (11) comprises a second thermostat (39).

10. The cooling circuit as claimed in claim 1, **characterized in that** the first bypass (11) comprises a regulating valve (20).

11. The cooling circuit as claimed in claim 1, **characterized in that** it comprises a second bypass (21) of the main loop (1), arranged in parallel with respect to said first radiator (3) and to said first heat exchanger (2), said second bypass (21) comprising, in succession, in the direction in which the coolant flows, a third radiator (23) and a third exchanger (22) collecting heat from a third heat source, these being connected in series by means of hoses (25-28) allowing the circulation of said liquid coolant.

12. The cooling circuit as claimed in claim 1, **characterized in that** the first bypass (11) comprises a fourth heat exchanger (32) connected to a circuit for heating the air with which the cab or cabin of the vehicle is ventilated.

## Patentansprüche

1. Kühlkreislauf für einen Verbrennungsmotor eines Kraftfahrzeugs mit einer Hauptschleife (1), die einen ersten Tauscher (2), der die Wärme einer ersten Wärmequelle aufnimmt, einen ersten Kühler (3) und eine Pumpe (4) aufweist, die in Serie mittels Schläuchen (5, 6, 7, 8) verbunden sind, die das Zirkulieren einer Kühlflüssigkeit erlauben, wobei die Temperatur der Kühlflüssigkeit bei normalen Betriebsbedingungen auf einer Temperatur (T1) gehalten wird, die niedriger oder gleich groß wie ein vorherbestimmter Schwellenwert (T0) ist, und mit einer ersten Ableitung (11) der Hauptschleife (1), die bezüglich des ersten Kühlers (3) parallel angeordnet ist, **dadurch gekennzeichnet, dass** die erste Ableitung (11) nacheinander in Zirkulationsrichtung der Kühlflüssigkeit einen zweiten Tauscher (12), der die Wärme einer zweiten Wärmequelle aufnimmt, und einen zweiten Kühler (13) aufweist, die in Serie mittels Schläuchen (15-18) verbunden sind, die das Zirkulieren der Kühlflüssigkeit erlauben, wobei die Temperatur der Kühlflüssigkeit am Ausgang des zweiten Tauschers (12) bei normalen Betriebsbedingungen auf eine Temperatur (T2) gebracht wird, die höher oder gleich groß wie der vorherbestimmte Schwellenwert (T0) ist.

2. Kühlkreislauf nach Anspruch 1, **dadurch gekennzeichnet, dass** die zweite Wärmequelle des zweiten Tauschers (12) einen Kreislauf (50) für das Abgasrückführungssystem umfasst.

3. Kühlkreislauf nach Anspruch 1, **dadurch gekennzeichnet, dass** die zweite Wärmequelle des zweiten Tauschers (12) einen Kreislauf (60) für das Schmieröl des Verbrennungsmotors umfasst.

4. Kühlkreislauf nach Anspruch 1, **dadurch gekennzeichnet, dass** die zweite Wärmequelle des zweiten Tauschers einen Kreislauf (70) für die Nachladungsdruckluft umfasst.

5. Kühlkreislauf nach Anspruch 1, **dadurch gekennzeichnet, dass** der erste Kühler (3) und der zweite Kühler (13) lufttechnisch in Serie angeordnet sind.

6. Kühlkreislauf nach Anspruch 1, **dadurch gekennzeichnet, dass** der erste Kühler (3) und der zweite Kühler (33) lufttechnisch parallel angeordnet sind.

7. Kühlkreislauf nach Anspruch 1, **dadurch gekennzeichnet, dass** die erste Ableitung (11) in Zirkulationsrichtung der Kühlflüssigkeit stromabwärts von einem in dem Hauptkreislauf (1) angeordneten ersten Thermostat (19) angeordnet ist.

8. Kühlkreislauf nach Anspruch 1, **dadurch gekennzeichnet, dass** die erste Ableitung (11) in Zirkulationsrichtung der Kühlflüssigkeit stromaufwärts von einem in dem Hauptkreislauf (1) angeordneten ersten Thermostat (29) angeordnet ist.

9. Kühlkreislauf nach Anspruch 8, **dadurch gekennzeichnet, dass** die erste Ableitung (11) einen zweiten Thermostat (39) umfasst.

10. Kühlkreislauf nach Anspruch 1, **dadurch gekennzeichnet, dass** die erste Ableitung (11) ein Regelungsventil (20) umfasst.

11. Kühlkreislauf nach Anspruch 1, **dadurch gekennzeichnet, dass** er eine zweite Ableitung (21) von der Hauptschleife (1) umfasst, die bezüglich des ersten Kühlers (3) und bezüglich des ersten Wärmetauschers (2) parallel angeordnet ist, wobei die zweite Ableitung (21) nacheinander in Zirkulationsrichtung der Kühlflüssigkeit einen dritten Kühler (23) und einen dritten Tauscher (22), der die Wärme einer dritten Wärmequelle aufnimmt, aufweist, die in Serie mittels Schläuchen (25-28) verbunden sind, die das Zirkulieren der Kühlflüssigkeit erlauben.

12. Kühlkreislauf nach Anspruch 1, **dadurch gekennzeichnet, dass** die erste Ableitung (11) einen vierten Wärmetauscher (32) aufweist, der mit einem Heizkreislauf für die Belüftungsluft der Fahrzeugkabine verbunden ist.
